# FASCICULE DE BREVET EUROPEEN

(11) **EP 0 182 716 B1**
(45) Date de publication et mention de la délivrance du brevet: **27.07.1988**
(21) Numéro de dépôt: 85402243.1
(22) Date de dépôt: 20.11.1985
(51) Int. Cl.: F01D 11/08

(54) **Anneau de turbine pour une turbomachine à gaz**
Anstreifring für eine Gasturbine
Tip-sealing shroud for a gas turbine

(30) Priorité: 22.11.1984 FR 8417775
(43) Date de publication de la demande: 28.05.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Guibert, Alain Jacques Emile, F-77176 Savigny Le Temple (FR); Mestre, Roland René, F-77000 Melun (FR); Ritt, Rémy Paul Charles, F-77530 Vaux-Le-Penil (FR)
(74) Mandataire: Moinat, François

(56) Documents cités:
- WO-A-82/03657
- DE-A- 3 302 323
- FR-A- 2 438 165
- FR-A- 2 481 742
- US-A- 3 901 622
- US-A- 4 398 866

## Description

La présente invention concerne un anneau de turbine pour une turbomachine à gaz.

FR-A-2 540 937, FR-A-2 540 938 et FR-A-2 540 939 ainsi que FR-A-2 371 575 décrivent tous des anneaux de turbine pour des turbomachines à gaz, comportant chacun un support annulaire, fixé à l'intérieur du carter de la turbine, et un anneau, qui est constitué au moins partiellement en un matériau céramique et abradable, et qui est fixé à l'intérieur dudit support annulaire. Dans la plupart de ces réalisations, le support annulaire est constitué en un matériau métallique, et, par suite de la grande différence existant entre les coefficients respectifs de dilatation des matériaux métalliques et des matériaux céramiques, l'anneau en matériau céramique doit être formé par des segments indépendants les uns des autres, et accouplés par leurs extrémités respectives de façon à permettre au rayon dudit anneau de suivre les variations du rayon du support annulaire, en fonction des températures différentes que prend ce dernier pour les différents régimes de fonctionnement de la turbine, on évite ainsi que l'anneau en matériau céramique ne soit soumis à des contraintes incompatibles avec la résistance mécanique du matériau qui le constitue.

FR-A-2 559 834 décrit, dans son préambule, les nombreux inconvénients liés à l'emploi d'un anneau en matériau céramique, constitué par la juxtaposition de plusieurs segments. Il y est en outre indiqué que ces inconvénients peuvent être palliés en constituant également le support annulaire en un matériau céramique, et en réalisant l'anneau abradable d'une seule pièce. Dans une forme de réalisation préférée de l'anneau de turbine décrit dans cette dernière demande de brevet français, le dimensionnement est en outre tel que le support annulaire exerce, à froid, sur l'anneau abradable, une précompression déterminée de manière à s'annuler ou à s'inverser à la température de fonctionnement normal de la turbine. Cette technique antérieure permet donc déjà d'éviter d'avoir à établir des liaisons métallurgiques entre deux pièces constituées l'une en un matériau métallique et l'autre en un matériau céramique ; en effet, les liaisons entre l'anneau abradable et son support annulaire sont assurées, selon cette technique, par des vis radiales, vissées dans des inserts retenus dans les anneaux abra- dables. La complexité relative de cette structure est compensée par la facilité qu'elle procure, de démonter l'anneau, par exemple en vue du remplacement de sa partie abradable.

D'autre part, dans plusieurs des demandes de brevets antérieures, qui ont été précédemment mentionnées, des moyens sont prévus pour régler la température des composants de l'anneau de turbine, ces moyens comportant par exemple une circulation d'air de refroidissement en provenance du compresseur de la turbine. Ces moyens de refroidissement sont généralement prévus de façon à agir indistinctement sur les deux composants principaux de l'anneau de turbine, à savoir son support annulaire et son ou ses éléments en matériau céramique abradable. Par suite, le gradient de température entre les faces intérieure et extérieure de l'anneau abradable, par exemple, est très important, et donne naissance dans celui-ci à des contraintes, qui peuvent réduire sa durée de vie.

L'anneau de turbine selon la présente invention comporte également un support annulaire, monté à l'intérieur du carter de la turbine, un anneau d'une seule pièce, en un matériau céramique abradable, monté à l'intérieur dudit support annulaire, et dimensionné de manière que ce dernier applique audit anneau, tout au moins à froid, une compression axipète, ainsi que des moyens de réglage de la température des composants de l'anneau de turbine. L'anneau de turbine selon la présente invention est caractérisé en ce que son diamètre intérieur est ajusté à l'aide des moyens de réglage de la température uniquement du support annulaire qui est métallique de manière que le support annulaire exerce une compression axipète appropriée sur l'anneau abradable à tous les régimes de fonctionnement, compte-tenu de la température des pièces, à partir du montage initial en précontrainte dudit anneau sur le support annulaire.

Comme seul le support annulaire de l'anneau de turbine selon la présente invention est refroidi, le gradient de température entre les surfaces intérieure et extérieure de l'anneau abradable est relativement faible, ce qui évite l'apparition, dans celui-ci, de contraintes susceptibles de réduire sa durée de vie. Par contre, le gradient de température dans la direction radiale, à l'intérieur du support annulaire, est très important, mais, comme ce support est métallique, il encaisse facilement les contraintes thermiques qui en résultent. D'autre part, les moyens de réglage de la température du support annulaire sont aisément contrôlés, selon la présente invention, notamment lorsqu'ils comportent une circulation d'air de refroidissement, en provenance du compresseur de la turbomachine, par exemple en contrôlant automatiquement le débit de l'air de refroidissement dudit support annulaire, de manière que, à tous les régimes de fonctionnement de la turbine, c'est-à-dire aussi bien en régime permanent qu'aux différents régimes transitoires, l'anneau en matériau céramique abradable soit toujours soumis à une compression axipète, produite par le support annulaire, qui joue ainsi le rôle d'une frette. Ceci évite que, dans certaines conditions de fonctionnement de la turbine, l'anneau en matériau céramique ne soit le siège de contraintes de traction ou de tension, susceptibles de détériorer sa cohésion et, en tout cas, de réduire sa durée de vie. On sait, en effet, que la plupart des matériaux céramiques résistent mal aux contraintes de traction ou de tension. La structure particulière de l'anneau de turbine selon la présente invention offre en outre l'avantage supplémentaire suivant : le diamètre intérieur de l'anneau abradable est ajusté à l'aide des moyens de réglage de la température du support annulaire, c'est-à-dire en faisant varier le débit de l'air de refroidissement correspondant et l'ajustage de l'intervalle entre l'anneau et les extrémités des pales du rotor correspondant de la turbine en est la conséquence. Cette possibilité avantageuse, qui résulte de la structure de l'anneau de turbine selon la présente invention, est particulièrement avantageuse, dans la mesure où elle permet d'adapter l'intervalle mentionné au régime instantané de fonctionnement de la turbine ; on sait en effet que l'intervalle mentionné doit avantageusement présenter des valeurs différentes aux différents régimes, permanent ou transitoires, de la turbine.

La demande de brevet britannique antérieure, publiée sous le N° 2 047 354, décrit certes un anneau de turbine dont le diamètre intérieur, et par suite son intervalle avec les extrémités des pales du rotor correspondant, peuvent être ajustés par des moyens de réglage de la température de cet anneau, comportant une circulation intérieure, et éventuellement aussi extérieure, d'air de refroidissement. Cet anneau de turbine, antérieurement connu, doit présenter pour cela une structure interne très complexe. La circulation intérieure d'air y est établie grâce à des conduits radiaux, qui traversent le carter de la turbine, et sur les extrémités intérieures desquels l'ensemble de l'anneau est monté de façon à pouvoir coulisser radialement lorsque ledit anneau se dilate ou se contracte. En raison de sa complexité, cette réalisation antérieure s'écarte considérablement de l'anneau de turbine selon la présente invention.

Dans une forme de réalisation préférée de l'anneau de turbine selon la présente invention, la compression axipète est transmise par le support annulaire à l'anneau abradable, par l'intermédiaire d'éléments à faible conduction thermique, à section transversale réduite ; ces éléments sont constitués par des saillies radiales de l'une des surfaces, tournées l'une vers l'autre, du support annulaire et de l'anneau abradable. Ces dispositions ont évidemment pour résultat de réduire encore le gradient de température entre les surfaces intérieure et extérieure de l'anneau abradable, en réduisant considérablement les échanges thermiques entre sa surface extérieure et la surface intérieure, tournée vers elle, du support annulaire. Ceci diminue encore les contraintes d'origine thermique à l'intérieur de l'anneau abradable.

Selon une autre caractéristique, facultative, mais avantageuse, de l'anneau de turbine selon la présente invention, son support annulaire peut être encastré à frottement doux entre deux brides radiales, fixées à la paroi interne du carter de la turbine, et des moyens, comportant des pions coopérant avec des glissières, sont prévus pour immobiliser axialement et en rotation, et pour guider radialement ledit support annulaire en maintenant son centrage, lorsque le support annulaire se dilate ou se contracte. Cette disposition est particulièrement avantageuse dans la mesure où elle permet de faire varier le diamètre intérieur de l'anneau abradable, et, par suite, son intervalle avec les extrémités des pales du rotor, entre de larges limites, par exemple en faisant varier le débit de l'air de refroidissement, sans que la position géométrique de l'anneau, par rapport au rotor correspondant, cesse d'être définie avec la précision nécessaire pour maintenir coaxiaux ledit anneau et ledit rotor.

A titre d'exemple, on a décrit ci-dessous et illustré schématiquement aux dessins annexés une forme de réalisation d'un anneau de turbine selon la présente invention, pour une turbomachine à gaz ainsi qu'une variante s'appliquant à cette forme de réalisation :
- la figure 1 est une vue partielle, en coupe par un demi-plan axial, du carter d'une turbine, muni d'un anneau selon la présente invention,
- la figure 2 est une vue analogue à la figure 1 selon laquelle l'anneau comporte une variante.

Sur la figure 1, on a désigné par 1 une partie du carter d'une turbine à gaz, et par 2A et 2B, deux brides radiales, qui sont fixées à la paroi interne du carter 1 par tous moyens appropriés, par exemple par des boulons 3A et 3B. Entre les brides 2A et 2B est monté un anneau de turbine 1a. 4 désigne l'extrémité d'une pale d'un rotor de la turbine à gaz considérée, dont les autres éléments n'ont pas été illustrés. Ce rotor est entouré par un anneau d'une seule pièce, 5, qui est constituée en un matériau céramique, abradable, qui doit être choisi de la façon suivante : il doit résister à des températures au moins égales à 1 000 °C et présenter des coefficients de conduction et de dilatation, inférieurs à ceux des matériaux constituant les autres parties de la turbine ; il doit présenter en outre une bonne résistance à l'érosion sous l'action des gaz à température élevée et être abradable. On connaît différents types de matériaux céramiques abrada- bles qui satisfont à ces exigences, et qui peuvent être utilisés pour constituer l'anneau 5 selon la présente invention.

Dans cette forme de réalisation, la surface extérieure, cylindrique, de l'anneau abradable 5, est lisse, et elle est en contact direct avec la surface intérieure d'un support annulaire métallique 6, qui peut être constitué par exemple par deux pièces annulaires, 6a et 6b. Dans cette forme de réalisation, la partie intérieure, 6b, du support annulaire 6, est en contact avec la surface extérieure cylindrique, 5a, de l'anneau abradable 5, non pas par une surface cylindrique, mais par des sortes de picots 6c, dont la somme des sections transversales - perpendiculaires au plan axial de la figure - est notablement inférieure à l'aire de la surface extérieure 5a de l'anneau abradable 5. Ces picots 6c, qui forment des saillies radiales sur la surface intérieure du support métallique 6, tournée vers la surface extérieure 5a de l'anneau abradable 5, constituent des éléments à faible conduction thermique, réduisant les échanges thermiques entre les composants 5 et 6.

Selon la présente invention, le support annulaire 6 présente, à froid, un diamètre intérieur un peu inférieur au diamètre extérieur de l'anneau abradable 5, et il doit être préalablement chauffé pour pouvoir être enfilé par dessus l'anneau abradable 5, resté froid ; en se refroidissant, le support annulaire 6 exerce une compression axipète sur l'anneau abradable 5, à la façon d'une frette. L'ensemble est dimensionné initialement en tenant compte des températures auxquelles les pièces 5 et 6 sont portées aux différents régimes, permanent et transitoires, de la turbine à gaz, de telle sorte que le frettage de l'anneau 5 par le support annulaire 6, subsiste à tous les régimes de fonctionnement de ladite turbine, c'est-à-dire que, aussi bien en régime permanent qu'aux différents régimes transitoires, le support annulaire 6 ne cesse pas d'exercer une compression axipète sur l'anneau abradable 5. Ceci évite que le matériau céramique constituant l'anneau abradable 5 ne soit soumis, au moins dans certaines conditions de fonctionnement de la turbine, à des contraintes de traction ou de tension, susceptibles d'affecter la cohésion de ce matériau céramique, et de réduire la durée de vie de l'anneau 5.

Selon la présente invention, on a prévu seulement des moyens de réglage de la température du support annulaire, métallique, 6, notamment, dans la réalisation considérée, sous la forme d'un circuit d'air de refroidissement, constitué de la façon suivante : une chambre annulaire de distribution, 7, est délimitée par le carter 1 de la turbine et par les parois d'un canal annulaire 6d, aménagé dans le support annulaire 6, de façon à s'ouvrir sur sa surface extérieure ; de l'air de refroidissement, amené du compresseur - non représenté - de la turbine par des moyens connus, également non représentés, pénètre dans la chambre de distribution 7 par une ouverture 8 du carter 1. A peu près parallèlement à la surface intérieure du support annulaire 6, sont disposées, à l'intérieur de celui-ci, des cavités, 9a, 9b, qui communiquent entre elles par un conduit 10, et qui sont alimentées en air de refroidissement, à partir de la chambre de distribution 7, par des canaux 11, à section fermée, aménagés dans le support annulaire 6. Pour faciliter la fabrication de ce dernier. celui-ci peut être formé, comme on l'a déjà indiqué, par deux éléments annulaires, 6a et 6b, dont la surface cylindrique de raccordement passe par les cavités 9a, 9b et par le canal 10 ; c'est donc dans la partie la plus intérieure, 6B, que sont aménagés les picots 6c, ainsi qu'au moins un ergot 6e, qui vient s'engager dans une entaille de forme complémentaire de l'un des bords de l'anneau abradable 5, pour immobiliser les deux pièces 5 et 6 en rotation l'une par rapport à l'autre. L'air de refroidissement, qui a traversé les cavités 9a et 9b, s'échappe ensuite par des conduits d'évacuation 12, une chambre annulaire collectrice 13 et une ouverture 14 du carter 1, pour être renvoyé dans le flux secondaire de la turbine, ou réutilisé pour d'autres ventilations (par exemple distributeur BP).

Par ailleurs, le support annulaire 6 est encastré à frottement doux entre les deux brides radiales 2A et 2B, qui sont fixées à la paroi interne du carter 1 de la turbine. Dans la forme de réalisation illustrée, au moins trois glissières 15 sont aménagées dans la bride 2A pour guider radialement chacune un pion 16, fixé à la surface frontale correspondante du support annulaire 6 ; de même, au moins trois glissières 17 sont aménagées dans la partie gauche du support annulaire 6, et un pion 18, de diamètre correspondant, est fixé à la surface correspondante de la bride 2B et engagé dans chaque glissière. Grâce à ces dispositions, les déplacements du support annulaire 6, et de l'anneau abradable 5, par rapport aux brides 2A et 2B, qui sont dus aux dilatations ou aux contractions des pièces 5 et 6, sont guidés radialement par la coopération des pions tels que 16 et 18, avec les glissières telles que 15 et 17, de façon à maintenir les anneaux 5 et 6 exactement coaxiaux au rotor correspondant de la turbine ; ceci est indispensable pour que l'intervalle e entre la surface intérieure, cylindrique, de l'anneau abradable 5, d'une part, et la surface cylindrique balayée par les extrémités des pales 4 du rotor de la turbine, d'autre part, présente la même largeur, appropriée, en tous les points, aussi bien dans la direction axiale que dans la direction périphérique. La coopération des pions tels que 16 et 18, avec des glissières telles que 15 et 17, assure en outre l'immobilisation en rotation des anneaux 5 et 6 par rapport au carter 1, tandis. que les brides radiales 2A et 2B assurent leur immobilisation dans la direction axiale.

Un joint annulaire 19 est monté dans un logement annulaire de la bride 2A, pour assurer l'étanchéité entre celle-ci et la face correspondante du support annulaire 6, malgré les déplacements relatifs de ces deux éléments dans la direction radiale. Un autre joint annulaire, 20, assure l'étanchéité entre la chambre de distribution de l'air de refroidissement 7, et la chambre collectrice 13 ; ce joint 20 est logé dans une rainure annulaire d'une saillie radiale 21, aménagée sur la face interne du carter 1, en regard d'une saillie radiale, 6f, qui forme l'une des parois latérales du canal 6d.

Lors du fonctionnement de la turbine, la surface intérieure de l'anneau abradable 5, tournée vers les extrémités de pales 4 du rotor, est portée par exemple à une température de l'ordre de 1200°C; comme aucun moyen de refroidissement de l'anneau abradable 5 n'est prévu selon la présente invention, sa surface extérieure 5a se trouve alors à une température voisine de 900 °C, si bien que ledit anneau abradable 5 n'est soumis qu'à un gradient thermique relativement faible, qui ne peut y engendrer que des contraintes thermiques insuffisantes pour nuire à la cohésion du matériau céramique qui le constitue. Par contre, il existe un gradient thermique très important entre les picots 6c du support annulaire 6 et le carter 1, mais les contraintes thermiques auxquelles il peut donner lieu sont facilement encaissées par le matériau métallique constituant ledit support annulaire 6, d'autant mieux que la masse de ce dernier est refroidie à coeur par l'air qui traverse les canaux 10 et 11 et les cavités 9a et 9b ; ces dernières peuvent être en particulier disposées de façon à former une sorte d'écran thermique entre la partie, 6b, du support annulaire 6, qui est la plus intérieure, donc la plus chaude, et sa partie la plus extérieure, 6a. D'autre part, en faisant varier le débit de l'air de refroidissement qui est envoyé à travers l'ouverture 8 du carter 1, il est possible de régler la température du support annulaire 6 sans modifier celle de l'anneau abradable 5. On peut ainsi faire varier le diamètre intérieur du support annulaire 6 et, par suite, la compression axipète de l'anneau abradable 5, et, donc, son diamètre intérieur et la largeur de l'intervalle e, pour l'adapter aux différents régimes de fonctionnement de la turbine, comme on l'a déjà indiqué précédemment. Pour obtenir une forte amplitude des variations possibles du diamètre intérieur du support annulaire 6, et par suite de l'intervalle e, il est opportun de constituer ledit support annulaire 6 avec un matériau métallique présentant un coefficient de dilatation compris par exemple entre 10 et 20.1"OC-1. Par contre, on peut utiliser, pour constituer l'anneau abradable 5, un matériau céramique présentant un coefficient de dilatation relativement faible et/ou un temps de réponse aux transitoires thermiques, très supérieur à celui du matériau métallique constituant le support annulaire 6.

La présente invention n'est pas limitée à la forme de réalisation précédemment décrite.

Les moyens pour guider axialement les déplacements radiaux du support annulaire 6, dus à ses dilatations ou à ses contractions, sont susceptibles de diverses réalisations, différentes de celle précédemment décrite. La constitution du circuit de refroidissement du support annulaire est matière à option. Le nombre et la disposition des cavités telles que 9a et 9b peuvent varier ; elles sont cependant aménagées de préférence de façon à constituer un ou plusieurs barrages thermiques au voisinage de la surface intérieure du support annulaire 6. Les picots 6c pourraient se trouver au contact de picots analogues, aménagés dans la surface extérieure de l'anneau abradable 5 ; d'autres moyens pourraient être utilisés pour réduire la conduction thermique entre les pièces 5 et 6, par exemple l'interposition d'isolants thermiques. Les picots tels que 6c pourraient eux-mêmes recevoir une protection thermique extérieure, par exemple sous la forme d'une projection de zirconate de magnésium. Selon une autre variante, une ventilation est prévue sur l'interface métal/céramique dans le cas où sa température dépasserait la limite admissible pour le matériau de la frette. Un mode de réalisation de cet aménagement est représenté sur la figure 2 et dans ce cas on évite l'effet de poinçonnage de la céramique par les picots, tout en assurant une barrière thermique efficace. Une paroi conique 21 dont l'étanchéité avec l'anneau 1 a est assurée au moyen d'un joint 22 est disposée en amont dudit anneau 1a et canalise un air de ventilation. La partie radialement interne de la partie intérieure 6b du support annulaire 6 comporte une série de rainures circulaires 23 constituant des cavités annulaires disposées axialement et fermées sur leur diamètre interne par une couronne 24 de faible épaisseur rapportée par exemple par brasage sur le support annulaire 6. Les rainures 23 communiquent par des fraisages axiaux 25. Le support annulaire 6 comporte sur sa face latérale amont une série de perçages 26 par lesquels est amené l'air de ventilation dans le circuit des rainures 23. A l'interface entre le support annulaire 6 et l'anneau 5 un passage 27 est ménagé du côté aval pour l'évacuation de l'air ayant circulé dans les rainures 23.

Les moyens de réglage de la température du support annulaire métallique 6, au lieu de comporter un circuit d'air de refroidissement, pourraient par exemple comporter un circuit de liquide de refroidissement, ce liquide subissant ou non un changement d'état dans la zone à refroidir.

## Revendications

1. Anneau de turbine pour une turbomachine à gaz, comportant un support annulaire (6) monté à l'intérieur du carter (1) de la turbine, un anneau d'une seule pièce (5), en un matériau céramique abradable, monté à l'intérieur dudit support annulaire (6), et dimensionné de manière que ce dernier (6) applique audit anneau (5), tout au moins à froid, une compression axipète, ainsi que des moyens de réglage de la température des composants de l'anneau de turbine, caractérisé en ce que le diamètre intérieur dudit anneau de turbine (1a) est ajusté à l'aide des moyens de réglage de la température uniquement du support annulaire (6) qui est métallique de manière que ledit support annulaire (6) exerce une compression axipète appropriée sur l'anneau abradable (5) à tous les régimes de fonctionnement, compte tenu de la température des pièces, à partir du montage initial en précontrainte dudit anneau (5) sur le support annulaire (6).

2. Anneau de turbine selon la revendication 1 dans lequel lesdits moyens de réglage de la température comportent une circulation d'air de refroidissement, en provenance du compresseur de la turbomachine.

3. Anneau de turbine selon l'une des revendications 1 ou 2, caractérisé en ce que la compression axipète est transmise par le support annulaire (6) à l'anneau abradable (5) par l'intermédiaire d'éléments à faible conduction thermique, à section transversale réduite, ces éléments étant constitués par des saillies radiales (6c) de l'une des surfaces, tournées l'une vers l'autre, du support annulaire (6) et de l'anneau abradable (5).

4. Anneau de turbine selon l'une quelconque des revendications 1 à 3, caractérisé en ce qu'un circuit pour l'air de refroidissement est prévu seulement dans le support annulaire (6), ce circuit comprenant une chambre annulaire de distribution (7), délimitée par le carter (1) de la turbine et par un canal annulaire (6d), formé dans le support annulaire (6) et s'ouvrant dans sa surface extérieure, des cavités (9a, 9b) aménagées dans le support annulaire (6) près de sa surface intérieure, des perçages (11) faisant communiquer lesdites cavités (9a, 9b) avec ladite chambre de distribution (7), et au moins un conduit (12) adapté pour évacuer l'air desdites cavités (9a, 9b).

5. Anneau de turbine selon l'une quelconque des revendications 1 à 4, caractérisé en ce que le support annulaire (6) est encastré à frottement doux entre deux brides radiales (2A, 2B), fixées à la paroi interne du carter (1) de la turbine, et que des moyens, comportant des pions (16,18) coopérant avec des glissières (15, 17), sont prévus pour immobiliser axialement et en rotation, et/ou guider radialement ledit support annulaire (6) en maintenant son centrage, lorsque le support annulaire (6) se dilate ou se contracte.

6. Anneau de turbine selon l'une des revendications 1 ou 2 caractérisé en ce que le support annulaire (6) comporte le long de son interface avec l'anneau abradable (5) des cavités annulaires axialement réparties, constituées par des rainures circulaires (23) communiquant par des fraisages axiaux (25) et fermées sur leur diamètre interne par une couronne rapportée (24) de faible épaisseur, des perçages (26) pratiqués dans la partie amont du support annulaire (6) et débouchant latéralement amenant l'air de ventilation dans les rainures (23) et un passage (27) étant aménagé en aval pour son évacuation.

## Claims

1. Turbine ring for a gas turbo engine, having an annular support (6) mounted inside the turbine casing (1), a ring (5) made in one piece, of a wear ceramic material, mounted inside the said annular support (6) and having dimensions such that the latter (6) applies to the said ring (5), at least when cold, an axipetal compression, as well as means for regulating the temperature of the components of the turbine ring, characterized in that the internal diameter of the said turbine ring (1a) is adjusted with the aid of the means for regulating the temperature solely of the annular support (6), which is of metal, such that the said annular support (6) exerts an appropriate axipetal compression on the wear ring (5) at all operating speeds, taking into account the temperature of the parts, starting from the initial assembly with prestressing of the said ring (5) on the annular support (6).

2. Turbine ring according to Claim 1, in which the said means for regulating the temperature have a cooling air circulation originating in the compressor of the turbo engine.

3. Turbine ring according to either of Claims 1 or 2, characterized in that the axipetal compression is transmitted by the annular support (6) to the wear ring (5) by means of elements of low heat conduction and of reduced cross-section, these elements being composed of radial projections (6c) on one of the surfaces, facing one another, of the annular support (6) and of the wear ring (5).

4. Turbine ring according to any one of Claims 1 to 3, characterized in that a circuit for the cooling air is provided only in the annular support (6), this circuit comprising an annular distribution chamber (7) delimited by the casing (1) of the turbine and by an annular channel (6d) formed in the annular support (6) and opening out in its external surface, cavities (9a, 9b) arranged in the annular support (6) close to its internal surface, drill holes (11) allowing the communication of the said cavities (9a, 9b) with the said distribution chamber (7), and at least one duct (12) adapted for the evacuation of air from the said cavities (9a, 9b).

5. Turbine ring according to any one of Claims 1 to 4, characterized in that the annular support (6) is mounted with slight friction between two radial flanges (2A, 2B) fastened to the internal wall of the casing (1) of the turbine, and in that means having pins (16, 18) interacting with slides (15, 17) are provided to immobilize axially and rotationally the said annular support (6) and to radially guide it, while maintaining its centering, when the annular support (6) expands or contracts.

6. Turbine ring according to either of Claims 1 or 2, characterized in that the annular support (6) has, along its interface with the wear ring (5), annular cavities which are axially distributed and composed of circular grooves (23) communicating by means of axial milling (25) and closed on their internal diameter by an attached collar (24) of small thickness, drill holes (26) being made in the part upstream of the annular support (6) and opening out laterally to convey ventilating air into the grooves (23), and a passage (27) being arranged downstream for its evacuation.

## Patentansprüche

1. Anstreifring für eine Gasturbine mit einem im Innern des Turbinengehäuses (1) montierten ringförmigen Träger (6), mit einem einstückigen Ring (5) aus verschleißbarem Keramikmaterial, der innerhalb des genannten ringförmigen Trägers (6) montiert und so bemessen ist, daß letzterer zumindest im kalten Zustand auf den Ring (5) eine axipetale Kompression ausübt, sowie mit Mitteln zur Regelung der Temperatur der Bestandteile des Anstreifrings, dadurch gekennzeichnet, daß der Innendurchmesser des Anstreifrings (1a) mit Hilfe der Mittel zur Regelung der Temperatur einzig des aus Metall bestehenden ringförmigen Trägers (6) derart justiert ist, daß der ringförmige Träger (6) in allen Betriebszuständen unter Berücksichtigung der Temperatur der Teile von der Anfangsmontage an, bei der der genannte Ring (5) auf den ringförmigen Träger (6) unter Vorspannung aufgebracht wird, auf den verschleißbaren Ring (5) eine geeignete axipetale Kompression ausübt.

2. Anstreifring nach Anspruch 1, dadurch gekennzeichnet, daß die Mittel zur Regelung der Temperatur eine Zirkulation von aus dem Verdichter der Turbine stammender Kühlluft umfassen.

3. Anstreifring nach einen der Ansprüche 1 oder 2, dadurch gekennzeichnet, daß die axipetale Kompression von dem ringförmigen Träger (6) über Elemente mit schwacher Wärmeleitung auf den verschleißbaren Ring (5) übertragen wird, wobei diese Elemente einen verringerten Querschnitt aufweisen und aus radialen Vorsprüngen (6c) an einer der einander zugewandten Oberflächen des ringförmigen Trägers (6) oder des verschleißbaren Rings (5) bestehen.

4. Anstreifring nach einem der Ansprüche 1 bis 3, dadurch gekennzeichnet, daß nur in dem ringförmigen Träger (6) ein Kühlluftkreis vorgesehen ist, der eine ringförmige Verteilerkammer (7) umfaßt, die von dem Turbinengehäuse (1) und einem in dem ringförmigen Träger (6) ausgebildeten ringförmigen Kanal (6d) begrenzt ist, der sich in dessen Außenfläche öffnet, wobei in dem ringförmigen Träger (6) in der Nähe seiner Innenfläche Hohlräume (9a, 9b) vorgesehen sind, sowie Bohrungen (11), die diese Hohlräume (9a, 9b) mit der genannten Verteilerkammer (7) verbinden, und daß wenigstens eine Leitung (12) vorgesehen ist, über die die Luft aus den genannten Hohlräumen (9a, 9b) abführbar ist.

5. Anstreifring nach einem der Ansprüche 1 bis 4, dadurch gekennzeichnet, daß der ringförmige Träger (6) mit weicher Reibung zwischen zwei radialen Flanschen (2A. 28) eingepaßt ist, die an der Innenwandung des Turbinengehäuses (1) befestigt sind, und daß Mittel vorgesehen sind. die mit Gleitbahnen (15. 17) zusammenwirkende Zapfen (16, 18) umfassen, die den ringförmigen Träger (6) unter Beibehaltung seiner Zentrierung axial und gegen Drehung festlegen und/oder radial führen, wenn er (6) sich ausdehnt oder zusammenzieht.

6. Anstreifring nach einem der Ansprüche 1 oder 2, dadurch gekennzeichnet, daß der ringförmige Träger (6) längs seiner Grenzfläche zu dem verschleißbaren Ring (5) in axialer Richtung verteilte ringförmige Hohlräume aufweist, die aus kreisförmigen Nuten (23) bestehen, die über axiale Fräsnuten (25) miteinander in Verbindung stehen und an ihrem Innendurchmesser von einem eingesetzten Kranz (24) geringer Dicke verschlossen sind, daß in dem stromaufwärtigen Teil des ringförmigen Trägers (6) Bohrungen angebracht sind, die seitlich münden und Ventilationsluft in die Nuten (23) führen, und daß stromabwärts ein Durchgang (27) zur Wegführung der Luft angebracht ist.
